# EUROPÄISCHE PATENTSCHRIFT

(11) **EP 0 520 945 B1**
(45) Veröffentlichungstag und Bekanntmachung des Hinweises auf die Patenterteilung: **25.09.1996**
(21) Anmeldenummer: 92810457.9
(22) Anmeldetag: 12.06.1992
(51) Int. Cl.: B65H 29/66

(54) **Verfahren und Vorrichtung zum Puffern und Takten von Druckprodukten in Schuppenformation und zum Schliessen von Lücken in der Schuppenformation**
Method and device for storing and equalising printed products in shingled formation and for closure of gaps in said formation
Procédé et dispositif pour emmagasiner et synchroniser des produits imprimés en formation imbriquée et pour éliminer les écarts dans ladite formation

(30) Priorität: 27.06.1991 CH 1905/91
(43) Veröffentlichungstag der Anmeldung: 30.12.1992
(73) Patentinhaber: Ferag AG, CH-8340 Hinwil (CH)
(72) Erfinder: Reist, Walter, CH-8340 Hinwil (CH)
(74) Vertreter: Frei, Alexandra Sarah

(56) Entgegenhaltungen:
- CH-A- 580 531
- CH-A- 631 410

## Beschreibung

Die Erfindung liegt auf dem Gebiete der Weiterverarbeitung von Druckprodukten und bezieht sich auf ein Verfahren und eine Vorrichtung gemäss dem Oberbegriff der entsprechenden unabbängigen Patentansprüche, die dazu dienen, flächige Erzeugnisse, insbesondere mehrlagige, gefaltete Druckprodukte in Schuppenformation während dem Transport auf einer zur Pufferung vorgesehenen Transportstrecke nach Bedarf zu puffern und zu takten, und lücken in der Schuppenformation zu schliessen.

Druckprodukte, insbesondere mehrlagige, gefaltete Druckprodukte werden beispielsweise von Rotationsmaschinen oder ab Wickeln in Schuppenformation zur Weiterverarbeitung ausgelegt. Es ist vorteilhaft, zwischen der Auslegung derartiger Schuppenströme und ihrer Weiterverarbeitung Puffer einzuschalten aus zwei Gründen: erstens kann dadurch die Fortpflanzung von Störungen und systematischen Unregelmässigkeiten stromaufwärts vermieden oder gemildert werden, zweitens können Lücken in den Strömen geschlossen werden und drittens kann der Schuppenstrom gleichzeitig getaktet werden. Bei einer Störung in der Weiterverarbeitung, die dadurch langsamer läuft oder gar stoppt, nimmt der Puffer die während einer unvermeidbaren Reaktionszeit für ein Reagieren der Zuführung anfallenden Produkte auf oder erlaubt es sogar, einen kürzeren Verarbeitungsunterbruch durch ledigliches Verlangsamen der Zuführung und entsprechendes Auffüllen des Puffers zu überbrücken, wodurch das Anhalten und Wiederbeschleunigen grosser Massen erspart bleibt. Wenn die Weiterverarbeitung systematische Unregelmässigkeiten beinhaltet, derart, dass das zugeführte Produkt für den Weiterverarbeitungsschritt nicht kontinuierlich gebraucht wird, wie beispielsweise beim personalisierten Einstecken, kann die Zuführung mit entsprechend kleinerer Leistung trotzdem kontinuierlich Produkte in den Puffer zuführen. Bei störungsfreier, kontinuierlicher Weiterverarbeitung ist es trotzdem vorteilhaft mit einem Puffer zu arbeiten, da damit Lücken im zugeführten Schuppenstrom eliminiert werden können ohne Auswirkungen auf den Gang der Weiterverarbeitung. Der Puffer dient also als Auffangstation von Fehlern und Unregelmässigkeiten sowohl stromaufwärts als auch stromabwärts.

Es sind denn auch derartige Pufferverfahren und Vorrichtungen beschrieben, beispielsweise in den US-Patentschriften No. 4887809, 4892186 und 4201286 derselben Anmelderin. Die in diesen Schriften beschriebenen Puffersysteme arbeiten durchwegs mit Puffermitteln (Klammem, Haken, Greifer, Bremsnocken), die über eine Pufferstrecke konstanter Länge auf die Druckprodukte des Schuppenstromes wirken, d.h sie mehr oder weniger aktiv transportieren, wobei die Anzahl der Puffermittel auf der Pufferstrecke und damit der Abstand zwischen den Puffermitteln variabel ist. Bei vollerem Puffer ist der mittlere Abstand zwischen den Puffermitteln auf der Pufferstrecke Heiner als bei leererem Puffer, da bei vollerem Puffer mehr Puffermittel auf der Pufferstrecke positioniert sind. Die beschriebenen Puffersysteme arbeiten also auf der Grundidee der Pufferstrecke mit konstanter Länge und einem variablen Abstand zwischen den Puffermitteln. Der variable Abstand zwischen den Puffermitteln wird beispielsweise realisiert durch freie Beweglichkeit der Puffermittel entlang einer Bewegungsbahn, wobei sie von den nachfolgenden Puffermitteln geschoben werden, oder durch elastische Verbindungen zwischen den Puffermitteln, wobei diese von den vorlaufenden Puffermitteln gezogen werden.

Alle diese beschriebenen Puffersysteme weisen den Nachteil auf, dass sie einzeln geführte Elemente aufweisen, die nicht durch gängige Zugmittel, wie beispielsweise Ketten angetrieben werden können und die nach der Pufferung wieder eingetaktet werden müssen, und dass die Druckprodukte in den meisten Fällen an die Puffermittel übergeben werden müssen, um über die Pufferstrecke transportiert zu werden, was meist spezielle räumliche Anordnungen notwendig macht. Daneben benötigen die beschriebenen Systeme viel auf die Druckprodukte ausgerichtete Sensorik, nicht nur um den Füllstand des Puffers für die Steuerung der Auslegung und/oder der Weiterverarbeitung zu messen sondern auch um Lücken im zugeführten Schuppenstrom zu erkennen und zu schliessen. Derartige Sensorik muss bei einem Wechsel beispielsweise des Produkteformates neu eingestellt werden.

In der Publikation CH-A-5805311 ist andererseits eine Vorrichtung beschrieben, mit der die Abstände zwischen Druckprodukten, die als Schuppenformation auf einem Transportmittel gefördert werden, vergleichmässigt werden dadurch, dass sie durch äquidistante Bremsmittel verlangsamt und auf deren Abstand, der kleiner ist als der Abstand der Druckprodukte in der ursprünglichen Schuppenformation, eingestellt werden. Damit die Vorrichtung auch grössere Unregelmässigkeiten ausgleichen kann, werden die Bremsmittel nacheinander einzeln in den Transportweg der Druckprodukte geschwenkt, und zwar immer dann, wenn auf das vorlaufende Bremsmittel ein Druckprodukt auftrifft und dieses abgebremst wird.

Eine derartige Vorrichtung kann nun offensichtlich auch im Sinne eines Puffers verwendet werden, wobei die Bremsmittel als Puffermittel dienen, die nicht wie bei den oben erwähnten Puffervorrichtungen einen variablen Abstand voneinander haben. Die Puffermittel haben einen festen Abstand voneinander, durch das durch die Druckprodukte initiierte Aktivwerden der Puffermittel ist aber die Zahl der Puffermittel, die aktiv sind, variabel, das heisst, es handelt sich um einen Puffer mit variabler Länge der Pufferstrecke und konstantem Abstand zwischen den Puffermitteln.

Der Schuppenstrom wird über die zur Pufferung vorgesehene Strecke im wesentlichen auf einem Transportband transportiert, das einfach in Transportwege anderer Transportbänder eingeschaltet werden kann. Zur Realisierung der variablen Länge der Pufferstrecke wird die für die Pufferung vorgesehene Strecke funktionsmässig in zwei Teilstrecken aufgeteilt, in eine stromabwärts liegende, effektive Pufferstrecke und eine stromaufwärts liegende Reservestrecke, wobei die Grenze (Übergangsstelle) zwischen diesen beiden Strecken sich je nach Füllstand des Puffers bewegt, das heisst, die relative Länge der beiden Teilstrecken variabel ist. Bei vollem Puffer hat die Reservestrecke eine minimale Länge, bei leerem Puffer hat die Pufferstrecke eine minimale Länge. Die Druckprodukte werden in Schuppenformation über die ganze Strecke transportiert, zuerst mittels Transportband über die Reservestrecke und dann unter Mitwirkung der Puffermittel über die Pufferstrecke. Dabei können Geschwindigkeit und Produkteabstand auf der Reservestrecke von der Zuführungsleistung, der Weiterverarbeitungsleistung und auch vom Füllstand des Puffers abhängig sein, während der Produkteabstand auf der Pufferstrecke fest und die Geschwindigkeit durch die Weiterverarbeitungsleistung bestimmt ist. Die Schuppenabstände und die Geschwindigkeit auf der Pufferstrecke sind dabei immer kleiner als auf der Reservestrecke.

Ein derartiges Pufferverfahren lässt sich am besten vergleichen mit einem Flüssigkeitspuffer in Form eines Gefässes mit Zufluss und Abfluss und je nach Pufferfüllgrad verschieden hohem Niveau. Der Füllgrad hat auch in diesem Falle keinen Einfluss auf die Eigenschaften der Flüssigkeit im Puffergefäss. Das einzige, was sich mit dem Füllgrad ändert, ist das Flüssigkeitsniveau oder mit anderen Worten der Weg des zugeführten Wassers bis zur Flüssigkeitsoberfläche im Puffergefäss (Reservestrecke) und der Weg der Flüssigkeit von dieser Oberfläche bis zum Ausgang (Pufferstrecke).

Ein derartiges Puffersystem puffert einen Schuppenstrom, ohne ihn in eine andere Form von Förderstrom umzuwandeln, sondern lediglich durch Verkleinerung des Schuppenabstandes auf eine für den Puffer charakteristische, unveränderbare Länge, wobei sich die Länge des Puffers nach der Anzahl zu puffernder Druckprodukte richtet. Auf der für die Pufferung vorgesehenen Transportstrecke gibt es nur zwei verschiedene Druckprodukteabstände und zwar je im Bereiche zweier verschiedener Transportarten, dem Transport mittels Transportband auf der Reservestrecke und dem Transport unter Mitwirkung der Puffermittel auf der Pufferstrecke.

Ein derartiges Pufferverfahren wird realisiert durch ein Transportband und die Puffermittel, die beide über die ganze für die Pufferung vorgesehene Strecke laufen, wobei die Puffermittel nur auf der Pufferstrecke auf die Druckprodukte wirken und auf der Reservestrecke unwirksam sind, sodass das Transportband auf der Reservestrecke allein für den Transport verantwortlich ist. Zur Durchführung eines derartigen Verfahrens sind also Puffermittel mit konstantem Abstand notwendig, die über eine variable Strecke auf die Druckprodukte wirken. Diese Puffermittel werden realisiert als Mittel, die an der Übergangsstelle von der Resevestrecke zur Pufferstrecke ihren Zustand derart verändern, dass sie vor der Übergangsstelle keine Wirkung auf den Schuppenstrom haben, nach der Übergangsstelle aber derart auf die Druckprodukte wirken, dass die transportierende Wirkung des Transportbandes ganz ausgeschaltet oder wenigstens eingeschränkt wird.

Die Puffermittel sind derart ausgestaltet, dass sie von einem zu puffernden Druckprodukt, wenn sie an der Übergangsstelle von der Reservestrecke zur Pufferstrecke anlangen, vom unwirksamen in den wirksamen Zustand geschaltet werden Aus diesem Grunde ist für die effektive Puffertätigkeit keine Sensorik notwendig und der Füllstand des Puffers kann einfach über den Zustand (wirksam oder unwirksam) der Puffermittel an einzelnen Punkten der für die Pufferung vorgesehenen Strecke abgenommen und für die Steuerung von Zuführungsleistung und/oder Weiterverarbeitungsleistung weiteverwendet werden. Insbesondere ist keine auf die Druckprodukte ausgerichtete Sensorik notwendig, die beispielsweise prüfen müsste, ob ein Puffermittel ein Druckprodukt transportiert oder nicht, eine Sensorik, die bei einem Wechsel des Produkteformates neu eingestellt werden müsste.

Der Nachteil des bekannten Pufferverfahrens (Publikation CH-A-580531) mit variabler Pufferlänge und konstantem Puffermittelabstand besteht nun darin, dass das Transportmittel auf der einen Seite (unten) der Schuppenformation wirkt und das Puffermittel auf der anderen Seite (oben). Dadurch ist das Verfahren nicht anwendbar für Schuppenformationen mit untenliegenden, vorlaufenden Kanten und es ist schwierig, im gleichen Bereiche noch weitere Funktionen vorzusehen.

Die Erfindung stellt sich nun die Aufgabe, ein Verfahren aufzuzeigen zum Puffern und Takten von in einer Schuppenformation geförderten Druckprodukten und zum Schliessen von Lücken in dieser Schuppenformation. Die Erfindung stellt sich des weiteren die Aufgabe, eine Vorrichtung zu schaffen, mit deren Hilfe das Verfahren durchführbar ist.

Diese Aufgaben werden gelöst durch das erfindungsgemässe Verfahren und durch die erfindungsgemässe Vorrichtung, wie sie beide in den Patentansprüchen definiert sind.

Das erfindungsgemässe Verfahren und eine beispielhafte Ausführungsform der erfindungsgemässen Vorrichtung werden anhand der folgenden Figuren detailliert beschrieben. Dabei zeigen:
- **Figur 1**: ein Schema des erfindungsgemässen Verfahrens;
- **Figur 2**: eine beispielhafte Ausführungsform eines erfindungsgemässen Puffermittels in seinen verschiedenen Zuständen, quer zur Transportrichtung gesehen;
- **Figur 3**: ein Puffermittel gemäss Figur 2, quer zur Transportrichtung geschnitten;
- **Figur 4**: ein Schema einer für die Pufferung vorgesehenen Transportstrecke;
- **Figur 5**: Ein Anwendungsbeispiel für die erfindungsgemässe Puffervorrichtung.

**Figur 1** zeigt ein Prinzipschema für das erfindungsgemässe Pufferverfahren. Sie zeigt einen Ausschnitt aus einer zur Pufferung vorgesehenen Transportstrecke mit einem Transportband 10, auf dem ein Schuppenstrom von Druckprodukten 11.1/2/3.... in Transportrichtung F gefördert wird, und Puffermitteln 12.1/2/3/4....., beispielsweise in Form von Bremsnocken.

Die für die Pufferung vorgesehene Transportstrecke ist funktionsmässig in zwei Teilstrecken geteilt: eine Pufferstrecke P und eine Reservestrecke R, wobei die Pufferstrecke P in Transporichtung vor der Reservestrecke R liegt. Auf der Reservestrecke R werden die Druckprodukte (11.7/8/9....) durch das Transportband 10 gefördert und zwar mit einer regulierbaren Bandgeschwindigkeit v_{R}, während die Puffermittel (12.8/9/10...) unwirksam, beispielsweise unter dem Transportband versenkt sind. Der Abstand der Druckprodukte d_{R} auf der Reservestrecke R ist bestimmt durch die Geschwindigkeit v_{R} und durch die Zuführungsleistung (Z) irgend einer Zuführungseinrichtung, die nicht dargestellt ist.

Auf der Pufferstrecke P werden die Produkteabstände d_{P} und die Geschwindigkeit v_{P} der Druckprodukte (11.1 bis 11.6) durch Geschwindigkeit und Abstand der Puffermittel bestimmt, da diese auf dieser Strecke wirksam sind und auf die Druckprodukte wirken, indem sie beispielsweise über das Transportband ragen und die Druckprodukte bremsen, während diese immer noch vom Transportband vorwärts bewegt werden. Der Abstand d_{P} zwischen den Druckprodukten auf der Pufferstrecke P entspricht dem festen Abstand zwischen den Puffermitteln und die Geschwindigkeit v_{P} wird entsprechend einer Weiterverarbeitungsleistung W irgend einer nicht dargestellten Weiterverarbeitungseinrichtung eingestellt, sodass die Puffermittel die Druckprodukte am Ausgang der Puffervorrichtung richtig getaktet weitergeben.

Die Funktion der Puffervorrichtung ist nun die folgende: Die Geschwindigkeit v_{P} ist derart eingestellt und wird während dem Betrieb derart geregelt, dass die Abgabeleistung des Puffers möglichst der durch die Weiterverarbeitung benötigten Anzahl Druckprodukte pro Zeiteinheit entspricht. Da der Puffer eine kleine und dadurch wenig träge Vorrichtung ist, kann diese Geschwindigkeit auch ohne Schwierigkeiten der Weiterverarbeitungsleistung entsprechend geregelt werden. Die Geschwindigkeit v_{R} des Transportbandes wird derart eingestellt, dass sie grösser ist als die Geschwindigkeit v_{P}, beispielsweise um einen Faktor 2,5, und derart gross, dass die Abstände der Druckprodukte auf der Reservestrecke R grösser sind als diejenigen auf der Pufferstrecke P. Die Geschwindigkeit v_{R} kann für bestimmte Bereiche der Zuführungsleistung konstant oder proportional zur Geschwindigkeit v_{P} eingestellt werden, solange die obengenannten Bedingungen erfüllt sind. Die Antriebe von Transportband und Puffermitteln sollten aber nicht gekoppelt sein, da bei einem Stopp der Weiterverarbeitung zwar die Puffermittel stoppen müssen (Weiterverarbeitungsleistung gleich Null), nicht aber das Transportband, das auch bei einem Stopp den Puffer auffüllen kann, sodass die Zuführung nicht gestoppt werden muss.

Ist der Schuppenabstand d_{R} kleiner als der Abstand der Puffermittel d_{P} werden von jedem Puffermittel mehr als ein Produkt zusammen gepuffert, was je nach Weiterverarbeitung eine erwünschte Verfahrensvariante sein kann.

Ist die Weiterverarbeitungsleistung W und die Zuführungsleistung Z gleich gross (gleich viele Druckprodukte pro Zeiteinheit, also gleicher Takt) und soll der Füllstand des Puffers konstant gehalten werden, ist auch der Takt auf der Reservestrecke und auf der Pufferstrecke gleich, das heisst jedes Produkt auf der Pufferstrecke (bzw. jedes Puffermittel irgendwo auf der Transportstrecke) legt den Abstand d_{P} in derselben Zeit zurück wie jedes Produkt auf der Reservestrecke den Abstand d_{R}. Dadurch trifft an der Übergangsstelle U immer ein neues Produkt ein, wenn das Vorprodukt mit dem entsprechenden Puffermittel sich um die Strecke d_{P} entfernt hat und also das nächste Puffermittel sich an eben derselben Stelle befindet. Dieses Puffermittel wird wirksam und bremst das Produkt derart, dass es sich mit der Geschwindigkeit v_{P} weiterbewegt. Bei einer derartigen Funktionsweise wird die Übergangsstelle zwischen Reservestrecke R und Pufferstrecke P immer am gleichen Ort bleiben.

Ist die Zuführungsleistung Z Heiner als die Weiterverarbeitungsleistung W, ist die Taktzeit auf der Pufferstrecke grösser als auf der Reservestrecke, das heisst ein Puffermittel bewegt sich um mehr als die Strecke d_{P} in der Zeit, in der sich ein Druckprodukt auf der Resevestrecke um d_{R} bewegt. Ein nächstes Produkt wird also erst an der Übergangsstelle U ankommen, wenn sich ein nächstes Puffermittel bereits über diese Stelle bewegt hat, und das entsprechende Druckprodukt wird erst später oder weiter stromabwärts darauf treffen und von ihm gebremst werden. Damit hat sich die Ubergangsstelle U in der Figur nach links verschoben oder mit anderen Worten die Pufferstrecke ist kürzer, der Puffer leerer geworden. Für den Fall, dass die Zuführüngsleistung höher ist als die Weiterverarbeitungsleistung, wird sich der Puffer sinngemäss mehr füllen.

Die Puffermittel sind auf der Pufferstrecke P wirksam, das heisst, sie wirken auf ein Produkt, auf der Reservestrecke R unwirksam, das heisst sie wirken nicht auf Produkte. Ein Puffermittel an der Übergangsstelle U (in der Figur das Puffermittel 12.7) muss insofern aktiv sein, als es ein nächstes Produkt bremsen muss, wirkt aber noch auf kein Produkt, es ist noch nicht wirksam, es ist "bereit". Die Puffermittel müssen also derart konstruiert sein, dass sie drei Zustände einnehmen können: unwirksam (auf der Reservestrecke), wirksam (auf der Pufferstrecke), bereit (an der Übergangsstelle). Erfindungsgemäss wird ein unwirksames Puffermittel an der Ubergangsstelle bereit geschaltet dadurch dass das vorlaufende Puffermittel von bereit auf wirksam geschaltet wird; ein bereites Puffermittel wird beim Eintritt in die Pufferstrecke wirksam geschaltet, dadurch, dass ein Druckprodukt darauf stösst und gebremst wird. Daraus ergeben sich auf der gesamten Strecke immer eine Anzahl unwirksamer Puffermittel (Reservestrecke), ein bereites Puffermittel (Übergangsstelle) und eine Anzahl wirksamer Puffermittel (Pufferstrecke), wobei die relativen Anzahlen von der Anzahl Druckprodukte auf der gesamten Strecke abhängig ist.

Sowohl das Transportband als auch die Puffermittel werden vom Ende der Pufferstrecke (Übergabe der Produkte an eine Weiterverarbeitung) auf einem Retourtrum wieder an den Anfang der Reservestrecke bewegt. Während diesem Retourtrum müssen die Puffermittel von wirksam auf unwirksam geschaltet werden.

Geschwindigkeiten und Produkteabstände im erfindungsgemässen Puffersystem sollen derart eingestellt sein, dass jedes transportierte Druckprodukt vor dem Ende der Pufferstrecke auf ein Puffermittel stösst, damit es von diesem exakt getaktet an die Weiterverarbeitung abgegeben werden kann, das heisst mit anderen Worten, die Pufferstrecke soll immer mindestens ein wirksames Puffermittel aufweisen. Dies wird vorteilhafterweise dadurch sicher gestellt, dass jedes Puffermittel am Ausgang der Pufferstrecke, beispielsweise durch die Wirkung der Umlenkung zum Retourtrum, sicher wirksam geschaltet wird. Nur auf diese Weise kann das Puffersystem gleichzeitig als Taktgeber wirken, mit dem Unregelmässigkeiten im zugeführten Schuppenstrom in beschränktem Masse ausgeglichen werden und nur auf diese Weise wird sicher gestellt, dass nach einem totalen Leerlaufen der für die Pufferung vorgesehenen Transportstrecke oder nach einem Leerlaufen des Puffers die Pufferfunktion automatisch wieder aufgenommen werden kann.

Das erfindungsgemässe Puffersystem schliesst auch Lücken im zugeführten Schuppenstrom automatisch. Da bei einer derartigen Lücke länger kein Produkt auf das bereite Puffermittel (Übergangsstelle) stösst, wird dieses sich weiter gegen den Pufferausgang bewegen, bevor es wirksam geschaltet wird, das heisst, die Übergangsstelle wird sich in der Figur gegen links bewegen oder der Puffer an Vollheit verlieren, sonst aber wird die Lücke keinen Effekt auf die Pufferung oder die Weiterverarbeitung haben, sofern genügend Puffer vorhanden ist.

Das erfindungsgemässe Verfahren braucht, wenn es, wie beschrieben, mit unter dem Transportband versenkbaren Bremsnocken als Puffermitteln arbeitet, einen Schuppenstrom, in dem die Vorderkanten der Druckprodukte nach unten gerichtet sind, in dem also jeweils ein Produkt von den vorlaufenden Produkten teilweise überdeckt ist. In einem derartigen Strom ist es nicht möglich, Lücken, die breiter sind als die jeweilige Überlappung von zwei Produkten, durch reines Aufschieben, wie es in dem beschriebenen Verfahren ohne spezielle Hilfsmittel geschehen würde, zu schliessen. Da bei einer derart grossen Lücke die Produkte nicht mehr aufeinander liegen, muss zum Schliessen der Lücke das Folgeprodukt unter das Vorprodukt geschoben werden, wofür entsprechende Hilfsmittel notwendig sind.

**Figuren 2 und 3** zeigen im Detail eine beispielhafte Ausführungsform erfindungsgemässer Puffermittel, als Ansicht quer zur Transportrichtung (Figur 2) und quer zur Transportrichtung geschnitten als Ansicht gegen die Transportrichtung. Es handelt sich dabei um eine unter dem Transportband 10 versenkbare Bremskralle, die, wenn sie nicht versenkt ist, die Druckprodukte im Mittelbereich ihrer nach unten gerichteten Vorderkante aufhält und ihre Bewegung auf dem Transportband von der Geschwindigkeit des Transportbandes auf die geringere Geschwindigkeit der Puffermittel bremst. Das Transportband ist für diese Ausführungsform beispielsweise in der Form von zwei parallel laufenden Teilbändern ausgestaltet, wobei in der mittigen Lücke zwischen den beiden Teilbändern eine Zugkette 30 mit den Bremskrallen derart positioniert ist, dass die Krallen in ihrem wirksamen und bereiten (nicht versenkten) Zustand über die Transportfläche des Transportbandes reichen, in ihrem unwirksamen (versenkten) Zustand unter der Transportfläche bewegt werden.

Das Transportband 10 ist in den beiden Zeichnungen nur durch eine Niveaulinie angedeutet, die seine Transportfläche bezeichnet. Die Zugkette 30 ist als gestrichelte Linie angedeutet.

Die Figur 2 zeigt eine Reihe von 4 erfindungsgemässen Puffermitteln in der Form von Bremskrallen 121, 122, 123, 124 (120 und 125 nur teilweise dargestellt), die sich in einer Transportrichtung F von rechts nach links bewegen sollen, angetrieben durch eine Zugkette 30 (in Figur 3 angedeutet). Dabei ist die Bremskralle 121 in ihrem wirksamen, die zweite Bremskralle 122 in ihrem bereiten und die beiden hinteren Bremskrallen 123 und 124 in ihrem unwirksamen Zustand, die Figur ist also eine Darstellung der Übergangsstelle U von der Reservestrecke R zur Pufferstrecke P. Figur 3 zeigt eine Bremskralle in ihrem wirksamen oder bereiten Zustand (121, 120 oder 122).

Jede Bremskralle besteht aus einem Krallenkörper 20, in dem in zwei Führungen 24 und 26 zwei Kettenbolzen 23 und 25 drehbar gelagert sind. Die Führung 24 des in Transportrichtung hinteren Kettenbolzens 23 ist schlitzförmig, die Führung 26 des in Transportrichtung vorderen Kettenbolzens 25 als gewinkelter Schlitz ausgebildet, derart, dass der Krallenkörper 20 sich relativ zu den Kettenbolzen 23 und 25 lateral im wesentlichen parallel zur Transportrichtung begrenzt bewegen kann und dass er in seiner bezüglich seiner lateralen Bewegung hinteren Position um den hinteren Kettenbolzen 23 geschwenkt werden kann. Diese Schwenkbewegung wird durch die vordere Führung 26 derart begrenzt, dass in einer oberen Extremstellung einer vorne am Krallenkörper 20 angebrachten Kralle 21 diese über das Transportband ragt, in einer unteren Extremstellung der Kralle 21 diese unter dem Transportband versenkt ist.

Durch ein Kraftmittel, beispielsweise eine Feder 28 wird die Kralle 21 in ihre obere Position und der Krallenkörper 20 in seine hintere Position gedrückt. Die Feder 28 kann beispielsweise eine um den Kettenbolzen angeordnete Schraubenfeder sein, die mit Hilfe von zwei aus der Schraubenform ausgreifenden Enden zwischen der Kette und einem entsprechenden Federnocken 27 auf dem Krallenkörper 20 eingespannt ist. Das Kraftmittel kann auch ein permaneter Magnet sein, der derart im vorderen, unteren Bereich des Krallenkörpers 20 angeordnet ist, dass die Kralle 21 durch die magnetische Anziehung zwischen Magnet und Kettenbolzen 25 in ihre obere Schwenkposition und der Krallenkörper 20 in seine hintere Position gezogen wird.

Der Krallenkörper 20 trägt in Transportrichtung vorne die Kralle 21 und einen Haltenocken 22 und hinten eine Einformung 29. Die beiden Führungen 24 und 26 sind derart im Krallenkörper angeordnet, dass die Achse der Schwenkbewegung (Kettenbolzen 23) weit hinten liegt, sodass bei einer Schwenkbewegung die Lageveränderung der Kralle 22 und des Haltenockens 21 bedeutend grösser ist als diejenige der Einformung 29.

Die Bremskrallen sind derart bemessen und auf der Zugkette 30 angeordnet, dass sie sich auf einer geradlinigen Transportstrecke in Transportrichtung überlappen. Durch diese Überlappung wird eine Interaktion zwischen den Haltenocken 22 an den Vorderseiten der Krallenkörper 20 mit den entsprechenden Einformungen 29 an der Hinterseite des vorlaufenden Krallenkörpers 20 möglich, aber nur, wenn Haltenocken 22 und Einformung 29 im wesentlichen auf demselben Niveau sind. Dies ist der Fall, wenn die Kralle 21 in ihrer unteren Schwenkposition ist. Die Schwenkposition der Einformung 29 ist dabei unwesentlich, das heisst, dass ein in die untere Stellung geschwenkter Haltebolzen 22 in Interaktion treten kann mit einer Einformung 29 einer vorlaufenden Bremskralle mit nach unten oder nach oben geschwenkter Kralle 21. Die Überlappung der Krallenkörper in Transportrichtung ist kleiner als die Grösse der lateralen Bewegung, die ein Krallenkörper ausführen kann.

Die Kralle 21 wird von der Feder 28 in ihre obere Schwenkposition gedrückt, wenn sie nicht durch die Interaktion des Haltenockens 22 mit der Einformung 29 einer vorlaufenden Bremskralle in der unteren Schwenkposition gehalten wird. Eine Bremskralle mit Kralle 21 in oberer Schwenkposition kann durch ein mit grösserer Geschwindigkeit von hinten darauf treffendes Druckprodukt von der hinteren in die vordere Position bewegt werden.

Die Bremskrallen 20 haben drei mögliche Extrempositionen:
- Der Krallenkörper 20 ist in seiner vorderen Stellung, die Kralle 21 durch die Kraft der Feder 28 nach oben geschwenkt (121). Dies ist der wirksame Zustand der Bremskralle (121). Eine Interaktion zwischen dem Haltenocken 22 und der Einformung 29 einer vorlaufenden Bremskralle (120) ist nicht möglich, da diese nicht auf gleichem Niveau sind. Eine Interaktion der Einformung 29 mit dem Haltenocken 22 einer folgenden Bremskralle (122) ist nicht möglich, da die folgende Bremskralle in ihrer vorderen Stellung mit nach unten geschwenkter Kralle 21 sein müsste, eine Stellung, die sie nicht einnehmen kann.
- Der Krallenkörper 20 ist in seiner hinteren Stellung, die Kralle 21 durch die Kraft der Feder 28 nach oben geschwenkt (122). Dies ist der bereite Zustand der Bremskralle (122). Eine Interaktion zwischen dem Haltenocken 22 und der Einformung 29 der vorlaufenden Bremskralle (121) ist nicht möglich, da diese nicht auf gleichem Niveau sind. Eine folgende Bremskralle (123) kann nur in ihrer hinteren Stellung sein und eine Interaktion zwischen der Einformung 29 und dem Haltenocken 21 dieser folgenden Bremskralle ist möglich, wenn deren Kralle in ihrer unteren Schwenkposition ist.
- Der Krallenkörper 20 ist in seiner hinteren Stellung, die Kralle 21 durch den Druck des Haltenockens 22 einer folgenden Bremskralle gegen die Kraft der Feder 28 nach unten geschwenkt (123 bzw. 124). Dies ist der unwirksame Zustand der Bremskralle (123 oder 124). Eine Interaktion zwischen dem Haltenocken 22 und der Einformung 29 einer vorlaufenden Bremskralle (122 bzw. 123) ist nur möglich, wenn diese auch in ihrer hinteren Position ist, das heisst, es besteht keine Interaktion zwischen den Krallen 122 und 123, wohl aber zwischen 123 und 124. Eine folgende Bremskralle (124 bzw. 125) kann nur in ihrer hinteren Stellung sein und eine Interaktion zwischen der Einformung 29 und dem Haltenocken 22 dieser folgenden Bremskralle (124 bzw. 125) ist notwendig, um die Bremskralle 123 bzw. 124 in dieser Stellung zu halten.

Die Bremskrallen bewegen sich in ihrem unwirksamen Zustand durch die Reservestrecke R, in ihrem wirksamen Zustand über die Pufferstrecke P. An der Übergangsstelle U geschieht folgendes: Die bereits gepufferten Druckprodukte werden von Bremskrallen gebremst und bewegen sich in Förderrichtung mit einer Geschwindigkeit, die kleiner ist als die Geschwindigkeit des Transportbandes, gegen das Ende der Pufferstrecke. Auf die letzte Bremskralle mit Druckprodukt der Pufferstrecke folgt eine nun beobachtete Bremskralle. Ein nächstes Druckprodukt wird mit der Geschwindigkeit des Transportbandes von hinten gegen die beobachtete Bremskralle bewegt und stösst einmal darauf. Die beobachtete Bremskralle hat eine nach oben geschwenkte Kralle 21, da die vorlaufende Bremskralle durch das letzte Druckprodukt der Pufferstrecke in ihre vordere Position bewegt wurde und dadurch eine Interaktion zwischen der beobachteten Bremskralle und der vorlaufenden Bremskralle nicht mehr möglich ist. Durch die Bremsung des nun auf die beobachtete Bremskralle treffenden Druckproduktes wird auch diese in ihre vordere Stellung (wirksamer Zustand) bewegt, sodass die Interaktion mit der folgenden Bremskralle aufgehoben wird und die Kralle 21 dieser folgenden Bremskralle in ihre obere Position geschwenkt wird (bereiter Zustand). Der Schaltvorgang vom unwirksamen in den bereiten und vom bereiten in den wirksamen Zustand an der Übergangsstelle wird also lediglich durch die Druckprodukte ausgelöst und benötigt keine äussere Steuerung und deshalb auch keine Sensorik.

Solange der Puffer ordnungsgemäss funktioniert, passiert jede Bremskralle das Ende der Pufferstrecke in ihrem wirksamen Zustand. Dies ist der Fall, solange der Puffer immer mindestens ein Druckprodukt enthält. Für den Fall des Leerlaufens des Puffers, beispielsweise wegen zu Heiner Zuführungsleistung oder bei einem Unterbruch in der Zuführung, ist es für eine automatische Wiederaufnahme der Pufferfunktion unerlässlich, dass die Bremskrallen am Ende der Pufferstrecke auch ohne zu puffernde Druckprodukte in ihren wirksamen Zustand geschaltet werden. Dies wird erreicht durch entsprechende Gestaltung der Umlenkstelle, die die Bremskrallen auf ihren Retourtrum umlenkt. Der Umlenkradius der Interaktionsstelle muss dabei derart grösser sein als der Umlenkradius der Kettenbolzen, dass während der Umlenkung keine Interaktion möglich ist.

Die Bremskrallen müssen während der Umlenkung nach dem Ende der Pufferstrecke, während dem Retourtrum oder während der Umlenkung zum Anfang der Reservestrecke wieder derart positioniert werden, dass sie die Reservestrecke in unwirksamem Zustand betreten. Dies wird beispielsweise dadurch erreicht, dass sie während der Umlenkung nach dem Ende der Pufferstrecke durch eine entsprechende Bewegungsschablone in ihren hinteren Zustand bewegt werden und während der Umlenkung in den Anfang der Reservestrecke mit einer anderen Schablone in den unteren Schwenkpunkt der Kralle bewegt werden, sodass sie durch die Schablone im unwirksamen Zustand gehalten werden, bis sich auf der geradlinigen Resevestrecke die Interaktion einstellt. Auf diese Art passieren die Bremskrallen den Retourtrum im bereiten Zustand, der auf der Vorwärtsstrecke immer nur für eine Bremskralle möglich ist. Es wäre ebensogut möglich, die Bremskrallen in wirksamem Zustand durch den Retourtrum zu bewegen und die entsprechende Schablone erst an der zweiten Umlenkungsstelle anzuordnen.

Bremskrallen, die wie bereits erwähnt, anstelle einer Feder 28 (Figur 2) ein Magnet tragen, können für die Wiedererstellung des unwirksamen Zustandes an den Umlenkstellen über entsprechende Stahlkulissen geführt werden, die derart ausgestaltet sind, dass die magnetische Anziehung zwischen dem permanenten Magneten und der Stahlkulisse grösser ist als die magnetische Anziehung zwischen dem permanenten Magneten und dem Kettenbolzen und dass im Bereiche der ersten Umlenkung magnetische Kräfte entstehen, die die Bremskrallen in ihre hintere Lage bringen, an der zweiten Umlenkung derart, dass magnetische Kräfte entstehen, die die Bremskrallen in diejenige Schwenkposition schwenken, in der die Kralle unten ist.

Die erfindungsgemässen Bremskrallen können, wie in der Figur 3 dargestellt, mittig auf den Kettenbolzen, also zwischen den Kettenlaschen, angeordnet sein, oder aber auch auf der einen Seite, das heisst ausserhalb der Kettenlaschen. Bei seitlicher Anordnung können die Bremskrallen durch einfaches Aufstecken montiert werden. Es können handelsübliche Ketten verwendet werden. Die Bremskrallen sind vorteilhaft aus Kunststoff hergestellt.

Statt Bremskrallen sind auch Greifer als Puffermittel denkbar. Werden Bremskrallen als Puffermittel angewendet, ist es vorteilhaft, die für die Pufferung vorgesehene Strecke leich sinkend anzuordnen, sie kann aber auch horizontal, nicht aber steigend sein. Werden Greifer als Puffermittel angewendet, bestehen bezüglich Lage der für die Pufferung vorgesehenen Transportstrecke keine Einschränkungen.

**Figur 4** zeigt schematisch eine ganze für eine Pufferung ausgerüstete Transportstrecke, die auch mit einer für das Schliessen von grösseren Lücken im Schuppenstrom notwendigen Hilfsvorrichtung ausgerüstet ist. Anhand dieser Figur soll auch beschrieben werden, wie eine entsprechende Vorrichtung überwacht und gesteuert wird. Im Zusammenhang mit den bereits beschriebenen Figuren erwähnte Teile sind mit denselben Bezugsnummern bezeichnet.

Das Transportband 10 läuft über zwei Umlenkrollen (in der Figur nicht sichtbar). Das Zugorgan (30) mit den Puffermitteln 12, läuft ebenfalls über zwei Umlenkrollen 31 und 32. Über der für die Pufferung ausgerüsteten Transportstrecke (Vorwärstrum der Puffermittel) ist eine Hilfsvorrichtung 40 zur Schliessung von grösseren Lücken im in die Pufferung einlaufenden Schuppenstrom angeordnet.

Im Bereiche der für die Pufferung ausgerüsteten Transportstrecke (Vorwärtstrum des Transportbandes 10) sind mindestens zwei Sensoren 13.1/2 im Bereiche des Einganges der Reservestrecke und im Bereiche des Ausganges der Pufferstrecke angeordnet, die Signale erzeugen zur Feststellung des Zustandes der passierenden Puffermittel. Es handelt sich dabei beispielsweise um Lichtschrankensensoren, die von Teilen der Puffermittel je nach Zustand unterbrochen werden oder nicht. Meldet der Ausgangssensor 13.1 unwirksame Puffermittel, bedeutet dies, dass die minimal tolerierbare Pufferfüllung unterschritten ist. Meldet der Eingangssensor 13.2 wirksame Puffermittel, bedeutet dies, dass die maximal tolerierbare Pufferfüllung überschritten ist. Aus derartigen Meldungen der Sensoren 13.1/2 werden Steuersignale erzeugt für eine Erhöhung bzw. Senkung der Zuführungsleistung und/oder eine Erhöhung bzw. Senkung der Verarbeitungsleistung und entsprechende Steuersignale für die Veränderung der Geschwindigkeiten v_{P} der Puffermittel und/oder v_{R} des Transportbandes. Es können auch mehr als zwei Sensoren angeordnet sein und die Steuerungen entsprechend stufenweise vorgenommen werden. Die Meldungen der Sensoren 13.1 und 13.2 und entsprechender Zusatzsensoren können auch zur Detektierung von Fehlfunktionen herangezogen werden.

Die Hilfsvorrichtung 40 weist einen über der ganzen Transportstrecke beweglichen Schlitten 41 auf, der zwei Sensoren 42.1 und 42.2 und einen Heber 43 trägt. Die beiden Sensoren 42.1/2 sind derart ausgebildet, dass sie Unterbrüche im Schuppenstrom (Lücken grösser als die Überlappung der Druckprodukte) erkennen, wobei der in Transportrichtung hintere Sensor 42.1 den Anfang einer Lücke detektiert, der in Transportrichtung vordere Sensor 42.2 das Ende einer derartigen Lücke. Der Heber 43 ist derart ausgebildet, dass er, wenn er in Transportrichtung über einen Unterbruch im Schuppenstrom geführt wird, unter das vor dem Unterbruch transportierte Produkt greift und dieses vom Transportband anhebt und dass er beim Führen gegen die Transportrichtung über die Produkte gezogen werden kann, ohne diese zu verschieben. Zu diesem Zwecke ist der Heber 43 derart angeordnet, dass sein Ende in Ruhelage direkt über dem Transportband positioniert ist und dass er in Transportrichtung aus dieser Ruhelage ausschwenkbar ist. Der Heber 43 ist derart angeordnet, dass sein Ende zwischen den Bereichen der beiden Sensoren 42.1 und 42.2 liegt.

Die Funktion der Hilfsvorrichtung ist die folgende: Ihre Ausgangposition ist beim Eingang zur Transportstrecke. Sobald der hintere Sensor 42.1 den Beginn eines Unterbruches entdeckt, wird die Hilfsvorrichtung in Bereitschaft gesetzt. Sobald der Unterbruch in den Bereich des vorderen Sensors 42.2 gerät, bewegt sich der Schlitten 41 mit der gleicher Geschwindigkeit wie Unterbruch und Druckprodukte in Transportrichtung und bleibt so immer über dem Unterbruch. Er bewegt sich so lange, bis er die gepufferten Produkte erreicht, genauer, bis der hintere Sensor 42.1 über den gepufferten Produkten positioniert ist, das heisst keinen Unterbruch mehr sieht. Dies bedeutet, dass das Ende des Hebers bereits die gepufferten Produkte oder mindestens die hintere Kante des letzten gepufferten Produktes aufgehoben und das auf den Unterbruch folgende Produkt darunter geschoben wurde. Der Schlitten hält seine Vorwärtsbewegung an und wird von da zurück an seine Ausgangsposition bewegt. Sollte er auf seinem Wege einen nächsten Unterbruch feststellen, ist das Vorgehen dasselbe.

Der Schlitten 41 wird durch einen elektrischen, pneumatischen oder hydraulischen Linearmotor angetrieben.

**Figur 5** zeigt ein Anwendungsbeispiel für das erfindungsgemässe Pufferverfahren und die erfindungsgemässe Puffervorrichtung. Es handelt sich dabei um die Zuführung zu einer Sammeltrommel 53 von einer Wickelstation 50 mit zwei Wickeln 50.1 und 50.2, von denen der eine abgewickelt wird (50.1), während auf der anderen Wickelposition (50.2) ein leerer Wickelkern gegen einen neuen Wickel ausgetauscht werden kann. Die erfindungsgemässe Vorrichtung 51 ist zwischen die Wickelstation 50 und eine Übergabestation 52 geschaltet.

Der vom abwickelnden Wickel 50.1 ausgelegte Schuppenstrom S.1 wird auf einem Transportband 50.3 zur Puffervorrichtung 51 geführt. In den meisten Anwendungsfällen wird die Geschwindigkeit des Zuführbandes 50.3 kleiner sein als die Geschwindigkeit des Pufferbandes 51.1, sodass der Schuppenstrom S.1 beim Übergang vom Zuführungsband 50.3 auf das Pufferband 51.1 zu einem Schuppenstrom S.2 mit grösseren Schuppensabständen auseinander gezogen wird. Es ist vorteilhaft an dieser Ubergangsstelle den Schuppenstrom mit einer Anpressrolle 50.4 oder einem Anpressband auf die Transportbänder zu pressen. Der Schuppenstrom S.2 durchläuft die Puffervorrichtung 51, indem er je nach Pufferfüllstand früher oder später von Puffermitteln 51.2 gebremst und auf einen kleineren Schuppensabstand (S.3) eingestellt wird. Am Ausgang des Puffers werden die Druckprodukte in eine Übergabestation 52 geführt, wobei der Schuppenstrom S.3 an der Übergangsstelle wieder zu einem Schuppenstrom S.4 mit grösserem Schuppenabstand auseinander gezogen wird. Auch an dieser Ubergangsstelle ist es vorteilhaft, die Druckprodukte mittels Anpressrolle oder Anpressband (in der Figur nicht dargestellt) auf das Transportband zu pressen. Dann wird der Schuppenstrom S.4 zu einem Schuppenstrom S.5 mit umgekehrter Lage der Druckprodukte umgelenkt und dann zu einem Förderstrom S.6 mit Greifern gewandelt, indem die einzelnen Druckprodukte an entsprechende Greifer übergeben werden. Der Förderstrom S.6 mit Greifern wird dann auf die Sammeltrommel 53 geführt, wo die Druckprodukte zu Gruppen verschiedener Druckprodukte gesammelt werden.

Es ist offensichtlich nicht zwingend, dass die von den Puffermitteln 51.2 durchlaufene Transportstrecke und das Transportband 51.1 dieselbe Länge haben. Es ist durchaus vorstellbar, dass das Transportband 51.1 länger ist als das Zugorgan der Puffermittel und dieses stromaufwärts überragt. Die für die Pufferung vorgesehene Transportstrecke ist dann nur so lang wie die Transportstrecke mit Puffermitteln, wobei der Anfang der Transportstrecke des Transportbandes lediglich Zuführungsstrecke ist.

Für die in der Figur 5 illustrierte Anwendung der erfindungsgemässen Vorrichtung geeignete Wickelstationen sind beispielsweise in der US-Patentschrift No. 4898336, entsprechende Übergabestationen in der US-Patentschrift No. 4201286 und entsprechende Sammeltrommeln in der US-Patentschrift No. 4684116 derselben Anmelderin beschrieben.

## Patentansprüche

1. Verfahren zum Puffern und Takten von in Schuppenformation geförderten Druckprodukten, insbesondere mehrlagigen, gefalteten Druckprodukten, und zum Schliessen von Lücken in einer solchen Schuppenformation, während die Schuppenformation über eine Transportstrecke gefördert wird, wobei die Schuppenformation von Druckprodukten auf einem Transportband (10) mit der Geschwindigkeit v_{R} über einen ersten Teil der für die Pufferung vorgesehenen Transportstrecke, die Reservestrecke (R), gefördert wird, wobei die Druckprodukte dann an einer Übergangsstelle (U) durch die an dieser Stelle einsetzende Wirkung von Puffermitteln (12) auf die einzelnen Druckprodukte auf eine Geschwindigkeit v_{P}, die kleiner ist als die Geschwindigkeit v_{R}, gebremst werden, wodurch der Schuppenabstand (d_{R}) auf den festen Abstand (d_{P}) der Puffermittel (12) eingestellt wird, wobei die Druckprodukte der Schuppenformation dann durch die Wirkung der Puffermittel (12) oder durch eine kombinierte Wirkung von Transportband (10) und Puffermittel (12) über den zweiten Teil der für die Pufferung vorgesehenen Transportstrecke, die effektive Pufferstrecke (P), transportiert wird und wobei sich die Lage der Übergangsstelle (U) auf der für die Pufferung vorgesehenen Transportstrecke je nach der Anzahl der sich auf dieser Strecke aufhaltenden Druckprodukte automatisch verschiebt, **dadurch gekennzeichnet**, dass die Druckprodukte der Schuppenformation mit auf dem Transportband (10) untenliegenden vorlaufenden Kanten transportiert werden, dass die Puffermittel (12) bremsend von unten auf diese untenliegenden vorlaufenden Kanten wirken und dass Lücken in der Schuppenformation dadurch geschlossen werden, dass im Bereiche der Übergangsstelle (U) die vor der Lücke laufenden Druckprodukte von hinten angehoben und die auf die Lücke folgenden Druckprodukte durch das Transportband (10) darunter geschoben werden.

2. Verfahren nach Anspruch 1, **dadurch gekennzeichnet**, dass das Transportband (10) und die Puffermittel (12) über die ganze für die Pufferung vorgesehene Transportstrecke geführt sind und dass die Puffermittel (12) am Anfang dieser Transportstrecke in einem unwirksamen Zustand sind und während ihrer Bewegung entlang der Transportstrecke durch die zu puffernden Druckprodukte in einen bereiten und dann in einen wirksamen Zustand geschaltet werden, in dem sie den Rest der Transportstrecke durchlaufen und auf je mindestens ein Druckprodukt wirken.

3. Verfahren nach Anspruch 2, **dadurch gekennzeichnet**, dass zwischen den Puffermitteln in unwirksamem Zustand eine Interaktion besteht, die durch ein ein Puffermittel einholendes Druckprodukt aufgehoben wird, sofern der Zustand des vorlaufenden Puffermittels dies erlaubt.

4. Verfahren nach Anspruch 3, **dadurch gekennzeichnet**, dass jedes Puffermittel während seinem Durchgang durch die für die Pufferung vorgesehene Transportstrecke durch den Schaltvorgang des vor ihm laufenden Puffermittels vom bereiten in den wirksamen Zustand vom unwirksamen in den bereiten Zustand geschaltet wird und dass es dann durch ein einholendes Druckprodukt vom bereiten in den wirksamen Zustand geschaltet wird, wobei die Interaktion mit dem nachlaufenden Puffermittel aufgehoben und dieses nachlaufende Puffermittel dadurch vom unwirksamen in den bereiten Zustand geschaltet wird.

5. Verfahren nach einem der Ansprüche 2 bis 4, **dadurch gekennzeichnet**, dass der Füllstand des Puffers dadurch überwacht wird, dass an mindestens zwei Stellen der Transportstrecke der Zustand der passierenden Puffermittel überwacht wird.

6. Verfahren nach einem der Ansprüche 1 bis 5, **dadurch gekennzeichnet**, dass durch einen erzwungenen Schaltvorgang am Ende der Transportstrecke jedes Puffermittel in den bereiten Zustand geschaltet wird, wodurch die Pufferfunktion automatisch wieder aufgenommen werden kann, nach einem Zuführungsunterbruch, durch den die für die Pufferung vorgesehene Transportstrecke leergelaufen ist, oder nach einem Leerlaufen des Puffers.

7. Verfahren nach einem der Ansprüche 1 bis 6, **dadurch gekennzeichnet**, dass die Puffermittel während ihrer Umlenkung auf einen Retourtrum, während dieses Retourtrums oder während ihrer Umlenkung zum Vorwärtstrum von ihrem wirksamen in ihren unwirksamen Zustand geschaltet werden.

8. Verfahren nach einem der Ansprüche 1 bis 7, **dadurch gekennzeichnet**, dass Lücken in der Schuppenformation durch über die Transportstrecke bewegbare Sensoren (42.1 und 42.2) detektiert und bis zur Übergangsstelle (U) verfolgt werden, dass an der Übergangsstelle (U) durch einen mit den Sensoren bewegbaren Heber (43) die vor der Lücke laufenden Produkte von hinten angehoben werden und durch das Transportband (10) die auf die Lücke folgenden Druckprodukte darunter geschoben werden.

9. Vorrichtung zur Durchführung des Verfahrens nach einem der Ansprüche 1 bis 8, welche Vorrichtung ein Transportband (10), mit dem ein Schuppenstrom über eine Transportstrecke transportierbar ist, und auf derselben Transportstrecke oder mindestens einem Teil davon ein Zugorgan (30) mit äquidistant daran befestigten, in den Bereich der Schuppenformation schwenkbaren Puffermitteln (12.1/2/3...) aufweist, wobei das Zugorgan mit einer kleineren Geschwindigkeit antreibbar ist als das Transportmittel, **dadurch gekennzeichnet**, dass das Zugorgan (30) und die Puffermittel derart angeordnet sind, dass die Puffermittel zur Ausübung einer bremsenden Wirkung auf die auf dem Transportband (10) liegenden vorlaufenden Produktekanten in eine Position, in der sie über die Transportfläche des Transportbandes (10) reichen, und in eine Position, in der sie unter die Transportfläche versenkt sind, schwenkbar sind und dass die Vorrichtung eine über dem Transportband und entlang der Transportstrecke bewegbar angeordnete Hilfsvorrichtung (40) zum schließen von Lücken in der Schuppenformation mit einem Heber (43) und Sensoren (42.1, 42.2) aufweist.

10. Vorrichtung nach Anspruch 9, **dadurch gekennzeichnet**, dass das Transportband (10) aus zwei parallel laufenden Teilbändern mit einer dazwischenliegenden Lücke besteht und dass das Zugorgan mit den Puffermitteln (12.1/2/3...) derart im Bereiche dieser Lücke angeordnet ist.

11. Vorrichtung nach Anspruch 10, **dadurch gekennzeichnet**, dass das Zugorgan als Zugkette (30) und die Puffermittel (12.1/2/3/4....) als Bremskrallen (120 bis 125) ausgestaltet sind und dass die Bremskrallen relativ zur Zugkette lateral beweglich und schwenkbar an der Zugkette befestigt sind.

12. Vorrichtung nach Anspruch 11, **dadurch gekennzeichnet**, dass die Bremskrallen (120 bis 125) derart auf der Zugkette (30) angeordnet sind, dass sie sich in ihrer Ausdehnung in Transportrichtung über- Lappen.

13. Vorrichtung nach einem der Ansprüche Anspruch 9 bis 12, **dadurch gekennzeichnet**, dass die Hilfsvorrichtung (40) zum Schliessen von Lücken in der Schuppenformation einen Schlitten (41) aufweist, an dem zwei gegen die Transportstrecke gewendete Sensoren (42.1 und 42.2) und ein bis unmittelbar über die Transportfläche reichender Heber (43) angeordnet sind.

14. Vorrichtung nach einem der Ansprüche 9 bis 13, **dadurch gekennzeichnet**, dass sie im Bereiche der Umlenkungen des Zugorganes mit den Puffermitteln Schaltmittel aufweist, mit denen die Puffermittel von ihrem wirksamen in ihren unwirksamen Zustand geschaltet werden.

15. Vorrichtung nach Anspruch 16, **dadurch gekennzeichnet**, dass die Schaltmittel Bewegungsschablonen und/oder Stahlkulissen sind.

16. Vorrichtung nach einem der Ansprüche 11 bis 15 mit einer Zugkette mit Bremskrallen, **dadurch gekennzeichnet**, dass jede Bremskralle (120 bis 126) durch eine vordere Führung (26) und eine hintere Führung (24) auf zwei benachbarten Kettenbolzen (25 und 23) geführt ist, wobei beide Führungen derart ausgestaltet sind, dass die Bremskralle relativ zur Zugkette parallel zur Transportrichtung bewegbar ist, und die vordere Führung (26) derart ausgestaltet ist, dass die Bremskralle um den hinteren Kettenbolzen (23) schwenkbar ist, dass jede Bremskralle an einem Krallenkörper (20), in dem die Führungen (24 und 26) angeordnet sind, in Transportrichtung vorne eine Kralle (21) und einen Haltenocken (22) und hinten eine Einformung (29) aufweist, dass jeder Bremskralle ein Kraftmittel zugeordnet ist, das sie in ihre hintere und in die obere Stellung der Kralle (21) drückt, und dass die Bremskrallen derart auf der Kette angeordnet sind, dass bei geradliniger Transportstrecke der Haltenocken (22) einer nachlaufenden Bremskralle mit der Einformung (29) einer vorlaufenden Bremskralle mindestens in einer der möglichen Schwenkpositionen der Bremskrallen miteinander in Interaktion bringbar sind.

17. Vorrichtung nach Anspruch 16, **dadurch gekennzeichnet**, dass das Kraftmittel eine zwischen Kette und Bremskralle gespannte Feder (28) ist.

18. Vorrichtung nach Anspruch 17, **dadurch gekennzeichnet**, dass das Kraftmittel ein im vorderen unteren Bereich der Bremskralle angeordneter permanenter Magnet ist.

## Claims

1. Method for the buffer storage and timing of printed products conveyed in scale formation, particularly multilayer, folded printed products, and for closing gaps in such a scale formation during the conveying of the latter over a conveying path, the scale formation of printed products being conveyed on a conveyor belt (10) with the speed v_{R} over a first part of the conveying path provided for buffer storage, namely the reserve path (R), the printed products then being decelerated at a transition point (U) by the action at this point of buffer storage means (12) on the individual printed products to a speed v_{P}, which is lower than the speed v_{R}, so that the scale spacing (d_{R}) is set to the fixed spacing (d_{P}) of the buffer storage means (12), the printed products of the scale formation by the action of the buffer storage means or by a combined action of the conveyor belt (10) and buffer storage means (12) then being conveyed over the second part of the conveying path provided for buffer storage, the effective buffer storage path (P), and in which the position of the transition point (U) on the conveying path provided for buffer storage being automatically displaced as a function of the number of printed products on this path, characterized in that the printed products of the scale formation are conveyed with bottom leading edges on the conveyor belt (10), that the buffer storage means (12) act in decelerating manner from below on said bottom leading edges and that gaps in the scale formation are closed in that in the vicinity of the transition point (U) the printed products in front of the gap are raised from the rear and the printed products following the gap are moved under the same by the conveyor belt (10).

2. Method according to claim 1, characterized in that the conveyor belt (10) and buffer storage means (12) are guided over the entire conveying path provided for buffer storage and that the buffer storage means (12) at the start of the conveying path are in an inactive state and during the movement thereof along the conveying path are switched by the printed products to be buffered into a ready state and then into an active state, in that they cover the remainder of the conveying path and act in each case on at least one printed product.

3. Method according to claim 2, characterized in that there is an interaction between the buffer storage means in the inactive state which is cancelled out by a printed product catching up a buffer storage means, provided that this is permitted by the state of the preceding buffer storage means.

4. Method according to claim 3, characterized in that each buffer storage means during its passage through the conveying path provided for buffer storage is switched by the switching process of the buffer storage means in front of it from the ready into the active state and from the inactive into the ready state and it is then switched by a catching up printed product from the ready into the active state, the interaction with the following buffer storage means being cancelled out and said following buffer storage means is consequently switched from the inactive to the ready state.

5. Method according to one of the claims 2 to 4, characterized in that the buffer store fill level is monitored in that at at least two points of the conveying path the state of the passing buffer storage means is monitored.

6. Method according to one of the claims 1 to 5, characterized in that by a forced switching process at the end of the conveying path each buffer storage means is switched into the ready state, so that the buffer storage function can be automatically resumed following a supply interruption through which the conveying path provided for buffer storage has run empty, or after a running empty of the buffer store.

7. Method according to one of the claims 1 to 6, characterized in that during their deflection to a return strand, during said return strand or during their deflection to the forward strand, the buffer storage means are switched from the active to the inactive state.

8. Method according to one of the claims 1 to 7, characterized in that gaps in the scale formation are detected by sensors (42.1, 42.2) movable over the conveying path and are followed to the transition point (U), that at the transition point (U) by a lifter (43) movable with the sensors the products in front of the gap are raised from the rear and by the conveyor belt (10) the printed products following the gap are moved below the same.

9. Apparatus for performing the method according to one of the claims 1 to 8, said apparatus having a conveyor belt (10), with which a scale flow can be conveyed over the conveying path, and on the same conveying path or on at least part thereof there is a tension member (30) with equidistantly fixed buffer storage means (12.1/2/3...) pivotable into the vicinity of the scale formation, the tension member being drivable at a lower speed than the conveyor belt, characterized in that the tension member (30) and buffer storage means are so arranged that the buffer storage means for exerting a braking action on the leading product edges on the conveyor belt (10) can be pivoted into a position in which they extend over the conveying surface of the conveyor belt (10) and can be lowered into a position in which they are below the conveying surface and that the apparatus has an auxiliary device (40) for closing gaps in the scale formation which can be moved over the conveyor belt and along the conveying path and which is provided with a lifter (43) and sensors (42.1, 42.2).

10. Apparatus according to claim 9, characterized in that the conveyor belt (10) comprises two parallel-running partial belts with an intermediate gap and that the tension member with the buffer storage means (12.1/2/3...) is so arranged in the vicinity of said gap.

11. Apparatus according to claim 10, characterized in chat the tension member is constructed as a tension chain (30) and the buffer storage means (12.1/2/3/4....) as brake claws (120 to 125) and that the brake claws are laterally movable relative to the tension chain and pivotably fixed to the latter.

12. Apparatus according to claim 11, characterized in that the brake claws (120 to 125) are so arranged on the tension chain (30) that they overlap in their extension in the conveying direction.

13. Apparatus according to one of the claims 9 to 12, characterized in that for closing gaps in the scale formation the auxiliary device (40) has a slide (41), on which are arranged two sensors (42.1, 42.2) directed against the conveying path and one lifter (43) extending directly above the conveying surface.

14. Apparatus according to one of the claims 9 to 13, characterized in that in the vicinity of the deflections of the tension member with the buffer storage means switching means are provided with which the buffer storage means can be switched from their active to their inactive state.

15. Apparatus according to claim 16, characterized in that the switching means are movement patterns and/or steel links.

16. Apparatus according to one of the claims 11 to 15 having a tension chain with brake claws, characterized in that each brake claw (120 to 126) is guided by a front guide (26) and a rear guide (24) on two adjacent chain studs (25, 23), both guides being constructed in such a way that the brake claw is movable relative to the tension chain parallel to the conveying direction and the front guide (26) is so designed that the brake claw is pivotable about the rear chain stud (23), that each brake claw has on a claw body (20), in which the guides (24, 26) are located, at the front in the conveying direction a claw (21) and a retaining cam (22) and at the rear an indentation (29) and that with each brake claw is associated a force means, which presses it into its rear position and into the upper position of the claw (21) and that the brake claws are so arranged on the chain that in the case of a linear conveying path of the retaining cams (22) a following brake claw can be interacted with the indentation (29) of a preceding brake claw at least in one of the possible pivoting positions of the brake claws.

17. Apparatus according to claim 16, characterized in that the force means is a spring (28) stretched between the chain and the brake claw.

18. Apparatus according to claim 17, characterized in that the force means is a permanent magnet located in the front, lower area of the brake claw.

## Revendications

1. Procédé pour assurer le tassement et l'avance régulièrement cadencée pendant leur transport sur un convoyeur, de produits imprimés disposés en cascade, en particulier de produits imprimés pliés, constituant plusieurs couches, et pour combler les vides à l'intérieur d'une telle cascade, les produits imprimés disposés en cascade étant transportés sur un tapis convoyeur (10) à la vitesse v_{R} sur une première partie du trajet prévu pour le tassement, appelée le trajet de réserve (R), ces produits imprimés étant ensuite freinés on un point de transition (U) sous l'effet de moyens tamponneurs (12) agissant en ce point sur chacun des produits imprimés afin de parvenir à une vitesse vₚ qui est inférieure à la vitesse v_{R}, ce qui a pour effet de régler la distance (d_{R}) entre deux éléments de la cascade sur la distance fixe (dₚ) des moyens tamponneurs (12), les produits imprimés de la cascade étant ensuite transportés sous l'effet des moyens tamponneurs (12), ou par un effet combiné entre le tapis (10) et les moyens tamponneurs (12), sur la deuxième partie du trajet de convoyage prévu pour servir au tassement, à savoir le trajet de tassement effectif (P), tandis que la position du point de transition (U) se déplace automatiquement sur ce dernier trajet en fonction du nombre de produits imprimés qui s'y trouvent, caractérisé en ce que les produits imprimés disposés en cascade sont transportés par leurs arêtes proéminentes inférieures qui sont appliquées sur le tapis convoyeur (10), en ce que les moyens tamponneurs (12) exercent une action de freinage venant du bas sur lesdites arêtes et en ce que les vides dans la disposition en cascade sont comblés parce que, au voisinage du point de transition (U), les produits imprimés qui avancent en amont de ce vide sont soulevés par l'arrière et que les produits imprimés qui suivent ce vide sont poussés sous les premiers par l'action du tapis convoyeur (10).

2. Procédé selon la revendication 1, caractérisé en ce que le tapis convoyeur (10) et les moyens tamponneurs (12) passent sur la totalité du trajet de transport prévu pour le tassement et en ce que lesdits moyens tamponneurs (12) se trouvent au début de ce trajet dans un état désactivé et, pendant leur mouvement le long de ce trajet, sont commutés sous l'effet des produits imprimés à tamponner, d'abord dans un état d'alerte et ensuite dans un état activé dans lequel ils parcourent le reste du trajet et agissent sur au moins un produit imprimé.

3. Procédé selon la revendication 2, caractérisé en ce qu'entre les moyens tamponneurs à l'état désactivé existe une interaction laquelle est suspendue par un produit imprimé dépassant un moyen tamponneur, dans le cas où l'état du moyen transporteur précédent le permet.

4. Procédé selon la revendication 3, caractérisé en ce que chaque moyen tamponneur, pendant son passage à travers le trajet de transport prévu pour le tassement, est commuté, par l'opération de commutation du moyen tamponneur qui le précède immédiatement, de l'état d'alerte à l'état activé et de l'état désactivé à l'état d'alerte, et qu'il est ensuite commuté, par un produit imprimé qui le dépasse, de l'état d'alerte à l'état activé, l'interaction avec le moyen tamponneur suivant étant suspendue et ce moyen tamponneur suivant étant, de ce fait, commuté de l'état désactivé à l'état d'alerte.

5. Procédé selon l'une des revendications 2 à 4, caractérisé en ce que l'état de remplissage du tamponneur est surveillé parce qu'en au moins deux endroits du trajet de transport est prévue une surveillance de l'état des moyens tamponneurs en cours de passage.

6. Procédé selon l'une des revendications 1 à 5, caractérisé en ce que par une procédure de commutation forcée à la fin du trajet de transport, chaque moyen tamponneur est commuté dans l'état d'alerte, la fonction de tassement pouvant être automatiquement reprise après une interruption de l'alimentation ayant provoqué l'évacuation totale du trajet de transport prévu pour le tassement, ou bien après une course à vide du tamponneur.

7. Procédé selon l'une des revendications 1 à 6, caractérisé en ce que les moyens tamponneurs, pendant leur renvoi sur un tronçon de retour pendant qu'ils se trouvent sur ce tronçon de retour ou pendant leur renvoi en direction du tronçon d'aller, sont commutés de leur état activé vers leur état désactivé.

8. Procédé selon l'une des revendications 1 à 7, caractérisé en ce que des vides dans la disposition en cascade sont détectés par des capteurs (42.1 et 42.2) mobiles le long du trajet de transport et sont suivis jusqu'au point de transfert (U), en ce qu'au point de transfert (U) les produits se déplaçant en amont de ce vide sont soulevés au moyen d'un levier (43) mobile en même temps que les capteurs, et en ce que les produits imprimés qui suivent le vide sont poussés sous les précédents au moyen du tapis convoyeur (10).

9. Dispositif pour la mise en oeuvre du procédé conforme à l'une des revendications 1 à 8, lequel dispositif présente un tapis convoyeur (10) au moyen duquel un flux en cascade peut être convoyé sur un trajet de transport et sur ce même trajet, ou au moins une partie de celui-ci, un organe de traction (30) comportant des moyens tamponneurs (12.1/2/3...) pouvant pivoter vers la zone de la disposition en cascade, ledit organe de traction pouvant être entraîné à une vitesse inférieure à celle dudit tapis convoyeur, caractérisé en ce que l'organe de traction (30) et les moyens tamponneurs sont disposés de telle manière que, pour qu'un effet de freinage s'exerce sur les arêtes des produits placés sur le tapis (10) en cours d'avancement, lesdits moyens tamponneurs peuvent pivoter vers une position dans laquelle ils parviennent jusqu'à atteindre la face de transport du tapis (10) et vers une position dans laquelle ils sont abaissés sous la surface de transport, et en ce que le dispositif présente un mécanisme auxiliaire (40) comportant un levier (43) et des détecteurs (42.1, 42.2) lequel est disposé de manière mobile au-dessus du tapis convoyeur et le long du trajet de transport, afin de combler les vides se formant dans la disposition en cascade.

10. Dispositif selon la revendication 9, caractérisé en ce que le tapis convoyeur (10) est constitué de deux tapis partiels se déplaçant parallèlement et séparés par un interstice, et en ce que l'organe de traction comportant les moyens tamponneurs (12.1/2/3...) est disposé dans la zone de cet interstice.

11. Dispositif selon la revendication 10, caractérisé en ce que l'organe de traction est réalisé sous la forme d'une chaîne de traction (30) et les moyens tamponneurs (12.1/2/3/4...) sous la forme de griffes de freinage (120 à 125), et en ce que ces griffes de freinage sont latéralement mobiles par rapport à la chaîne et fixées de manière à pouvoir pivoter sur cette dernière.

12. Dispositif selon la revendication 11, caractérisé en ce que les griffes de freinage (120 à 125) sont disposées sur la chaîne de traction (30) de telle manière que leurs extensions dans la direction du transport se chevauchent.

13. Dispositif selon l'une des revendications 9 à 12, caractérisé en ce que le mécanisme auxiliaire (40) destiné à combler les vides dans la disposition en cascade présente un chariot (41) sur lequel sont disposés deux capteurs (41.1 et 42.2) orientés dans la direction opposée au trajet du transport et un levier (43) qui s'étend jusqu'à parvenir immédiatement au-dessus de la surface de convoyage.

14. Dispositif selon l'une des revendications 9 à 13, caractérisé en ce qu'au voisinage des renvois de l'organe de traction muni des moyens tamponneurs, il présente des moyens de commutation à l'aide desquels lesdits moyens tamponneurs sont commutés de leur état activé à leur état désactive.

15. Dispositif selon la revendication 16, caractérisé en ce que les moyens de commutation sont des cames mobiles et/ou des coulisses en acier.

16. Dispositif selon l'une des revendications 11 à 15 comportant une chaîne de traction munie de griffes de freinage, caractérisé en ce que chaque griffe de freinage (120 à 126) est guidée par un guidage avant (26) et un guidage arrière (24) sur deux tourillons de chaîne voisins (25 et 23), chacun des guidages étant conformé de telle sorte que la griffe peut être déplacée par rapport à la chaîne parallèlement à la direction du convoyage, le guidage avant (26) étant conformé de telle sorte que la griffe de freinage peut pivoter autour du tourillon de chaîne arrière (23), en ce que chaque griffe de freinage sur un corps de griffe (20) dans lequel sont disposés les guidages (24 et 26), présente à l'avant une griffe (21) et un ergot de retenue (22) et à l'arrière une moulure (29), en ce qu'à chaque griffe de freinage est associé un moyen de serrage qui la comprime dans sa position arrière et dans la position haute de la griffe (21), et en ce que lesdites griffes de freinage sont disposées sur la chaîne de telle sorte que si le trajet de convoyage est rectiligne l'ergot de retenue (22) d'une griffe suivante peut être amenée en interaction mutuelle avec la moulure (29) d'une griffe précédente, au moins dans l'une des positions de pivotement possibles desdites griffes.

17. Dispositif selon la revendication 16, caractérisé en ce que le moyen de serrage est un ressort (28) tendu entre la chaîne et la griffe de freinage.

18. Dispositif selon la revendication 17, caractérisé en ce que le moyen de serrage est un aimant permanent disposé dans la zone inférieure avant de la griffe de freinage.
